# EUROPÄISCHE PATENTSCHRIFT

(11) **EP 0 504 338 B1**
(45) Veröffentlichungstag und Bekanntmachung des Hinweises auf die Patenterteilung: **05.04.1995**
(21) Anmeldenummer: 91915312.2
(22) Anmeldetag: 03.09.1991
(51) Int. Cl.: F41H 3/00

(54) **VORRICHTUNG ZUR TARNUNG MILITÄRISCHER GERÄTE**
DEVICE FOR CAMOUFLAGING MILITARY EQUIPMENT
DISPOSITIF DE CAMOUFLAGE DE MATERIEL MILITAIRE

(30) Priorität: 11.09.1990 AT 1846/90
(43) Veröffentlichungstag der Anmeldung: 23.09.1992
(73) Patentinhaber: Haager, Volker Ing., A-1050 Wien (AT)
(72) Erfinder: Haager, Volker Ing., A-1050 Wien (AT)
(74) Vertreter: Rippel, Andreas, Dipl.-Ing.
(86) Internationale Anmeldenummer: AT9100099
(87) Internationale Veröffentlichungsnummer: WO9204592

(56) Entgegenhaltungen:
- WO-A-90/15301
- DE-A- 3 631 381
- DE-B- 1 453 898
- FR-A- 831 596
- US-A- 4 021 974

## Beschreibung

Die Erfindung bezieht sich auf eine Vorrichtung zur Tarnung militärischer Geräte, gemäß den Oberbegriffen der Patentansprüche 1 und 3.

Aus der DE-A- 1 453 898 sind Vorrichtungen bekannt, deren Tragarme ähnlich wie bei einem Regenschirm auf- und zusammenklappbar sind, wobei meist mehrere Schirme zur Tarnung eines Gerätes verwendet werden. Andere Tarnvorrichtungen besitzen Tragarme, die fächerartig um an einem Träger angeordnete vertikale Achsen auf- und zusammenklappbar sind.

Die bekannten Tarnvorrichtungen haben den Nachteil, daß immer eine Art Kreisform, jedenfalls aber ein im wesentlichen regelmäßiges Gebilde entsteht. Jede Regelmäßigkeit vermindert jedoch die Tarnwirkung, weil ein regelmäßiges Gebilde in der Natur viel mehr auffällt, als ein unregelmäßig geformtes.

In der US-A- 4 021 974 ist eine gattungsgemäße Vorrichtung beschrieben, die im wesentlichen aus vier gelenkig miteinander verbundenen, im wesentlichen geraden und elastischen Teilen und einem bogenförmigen elastischen Teil besteht, wobei über dem bogenförmigen Teil zu zwei Gelenkpunkten der geraden Teile ein Band gespannt ist. Dieses Tarngestell besitzt den gleichen Nachteil wie die oben beschriebenen Vorrichtungen, weil das bei Entfaltung des Gestelles entstehende Gebilde bei dem in der Patentschrift beschriebenen Ausführungsbeispiel regelmäßig mit zwei zueinander senkrecht stehenden Hauptachsen, die gleichzeitig Symmetrieachsen sind, ist. Aber auch bei anderen möglichen Ausführungsformen würde eine im wesentlichen regelmäßige Form entstehen.

Die Erfindung hat es sich daher zum Ziel gesetzt, eine Vorrichtung der eingangs genannten Art derart zu verbessern, daß das damit getarnte Gerät unregelmäßig erscheint, wobei jedoch trotzdem ein schneller Auf- und Abbau der Vorrichtung sowie eine Beweglichkeit des Gerätes gewährleistet sein soll.

Erreicht wird dies bei einer Ausführungsform der Erfindung dadurch, daß die dem Verbindungskörper gegenüberliegenden Enden der Tragarme mittels Seilen miteinander verbunden sind und am Verbindungskörper oder an einzelnen Tragarmen ein Zugseil angreift, das die Tragarme in einer solchen Stellung hält, daß das zu tarnende Gerät als unregelmäßiges Gebilde erscheint.

Bei einer erfindungsgemäßen Vorrichtung können die Arme mittels der Seile im wesentlichen beliebig verformt werden, sodaß das gewollte unregelmäßige Gebilde entsteht. Die Tarnwirkung ist damit gegenüber den bekannten Vorrichtungen vielfach erhöht.

Um auf einfache Weise eine Änderung der Form des Gebildes herbeiführen zu können, ist es vorteilhaft, wenn zum verschieden starken Spannen des Zugseiles oder der Zugseile eine Klemme oder Klemmen angeordnet ist bzw. sind.

Bei einer weiteren Ausführungsform der Erfindung sind die Tragarme derart plastisch verformbar, daß das zu tarnende Gerät als unregelmäßiges Gebilde erscheint.

Bei beiden Ausführungsformen können bevorzugte Formen des Gebildes dann leicht erreicht werden, wenn die Arme über ihre Länge verschiedene Querschnitte aufweisen. Ein Verformen der Arme wird dann in den Bereichen kleineren Querschnittes früher auftreten als in den anderen Bereichen.

Die Verbindung einzelner Arme erfolgt besonders einfach, wenn diese Arme über einen scheibenförmigen Verbindungskörper miteinander verbunden sind.

Um eine gute Anpassung des Tarnnetzes an das Gestell zu erreichen, kann das Tarnnetz mindestens teilweise elastisch ausgebildet sein.

Nachstehend ist die Erfindung an Hand von in den Zeichnungen dargestellten Ausführungsbeispielen näher beschrieben. Dabei zeigen jeweils bei abgenommenem Tarnnetz od.dgl.:
Fig.1 in schaubildlicher Ansicht eine erfindungsgemäße Vorrichtung mit elastisch verformbaren Armen;
Fig.2 in vergrößertem Maßstab die Untersicht auf die Verbindungsstelle der einzelnen Arme gemäß Fig. 1;
Fig.3 einen Querschnitt durch die Verbindungsstelle nach Fig.2;
Fig.4 einen einfachen rechteckigen Körper, der zu tarnen ist;

Die Fig.5 bis Fig.7 die verschiedenen Möglichkeiten der Tarnung, wobei Fig.7 schematisch die vorteilhafte erfindungsgemäße Tarnung darstellt;

Die Fig.8 und 9 bzw. Fig.10 und 11 bzw. Fig.12 und 13 jeweils Gebildeformen bei gleichem Gestell jedoch anderer Form der Arme. schnitt besitzen. Diese Arme 1 sind an ihrem oberen Ende über Scharniere 1′ an einem scheibenförmigen Verbindungskörper 2 befestigt, der einen umlaufenden Verstärkungswulst 3 aufweist.

Die dem Verbindungskörper 2 gegenüberliegenden Enden der Arme 1 sind durch Seile 4 miteinander verbunden und mit Fixierorganen (nicht dargestellt), z.B. Spießen, Haken, Saugern od.dgl. versehen, die eine Verbindung der Arme 1 mit dem Boden oder dem zu tarnenden Gerät ermöglichen. Ein Zugseil 5 ist vom Boden (oder Gerät) nach oben durch eine Öffnung 6 des Verbindungskörpers 2 zu einer Klemme 7 geführt, wo es fixiert ist. Die Klemme 7 könnte nach Art einer Hebelklemme ausgebildet sein, wie sie zur Fixierung der Leinen bei Seglern verwendet wird.

Ein weiteres Zugseil 8 ist von dem in der Zeichnung vorderen rechten Arm 1 zum Boden (bzw. dem Gerät) gespannt.

Wie aus Fig.1 ersichtlich ist, entsteht durch die Flexibilität der Arme 1 und die Verspannung durch die Zugseile 5, 8 ein unregelmäßiges Gebilde, ein Scheinkörper 9, der, wird er mit einem Tarnnetz od.dgl. überzogen, eine vorzügliche Tarnung ergibt. Dabei ist es auf einfache Weise möglich, die Form dieses Gebildes zu verändern. Es braucht nur die wirksame Länge des Zugseiles 5 oder 8 verändert werden, bzw. wird die Form dann verändert, wenn beim Anziehen des Zugseiles 5 ein Arm 1 entweder nach innen oder nach außen gebogen wird.

Als Beispiel für ein zu tarnendes Gerät ist in Fig.4 ein einfacher würfelförmiger Körper 10 gezeigt, dessen Form typisch z.B. für einen LKW ist. Wird der Körper 10 durch Tarnnetze abgedeckt, bleibt dessen Form im wesentlichen unverändert, der Körper bleibt auffallend, die Tarnwirkung ist demnach gering.

Auch bei einem seitlichen Abspannen der übergeworfenen Netze 11 gemäß Fig.5 ergibt sich nur eine geringfügige Formänderung, sodaß der Körper weiterhin auffallend bleibt.

Selbst wenn die Netze 11 entsprechend Fig.6 durch Stangen und Äste unterstützt werden, ergibt sich eine typische Zeltform, die in der Natur kaum vorkommt.

Werden jedoch, wie in Fig.7 gezeigt, mehrere Scheinkörper 9, deren Aufbau dem Scheinkörper 9 nach Fig.1 entspricht, deren Form jedoch jeweils verschieden ist, auf dem Körper 10 aufgebaut und mit Tarnnetzen od.dgl. überworfen, ergeben sich völlig unregelmäßige Konturen, wie sie in der Natur im Prinzip immer wieder vorkommen.

Die Fig.8 und 9 veranschaulichen, wie mit den gleichen Elementen, nämlich Armen 1 und einem Zugseil 5, völlig verschiedene Gebilde bzw. Scheinkörper erzeugt werden können. Werden die Arme 1 beim Anziehen des Zugseiles 5 nach innen gebogen, entsteht die in Fig.8 gezeigte Form des Scheinkörpers, wogegen bei einem Biegen der Arme 1 nach außen der in Fig.9 dargestellte Scheinkörper entsteht.

Die Fig.10 bis 13 zeigen weitere Möglichkeiten von Scheinkörpern, die bei elastisch verformbaren Armen 1 lediglich durch die den Armen 1 anfänglich erteilte Verformungsrichtung bestimmt sind.

Die Erfindung kann auch mit plastisch verformbaren Armen verwirklicht werden. Solche plastisch verformbaren Arme könnten z.B. aus Kunststoff oder aus Rohren aus gewendelten Profilen bestehen. Solche Rohre werden z.B. als Lampenträger oder auch als Verbindungsleitungen für Wasser, Kühl- oder Schmiermittel verwendet.

Bei erfindungsgemäßen Vorrichtungen, die aus plastisch verformbaren Armen bestehen, ist die Anwendung von Zugseilen nicht erforderlich und es können sämtliche der in den Fig.1 und Fig.8 bis Fig.13 dargestellten Formen der Scheinkörper, und selbstverständlich noch unzählige mehr, gebildet werden.

Im Rahmen der Erfindung sind zahlreiche Abänderungen möglich. Wie bereits ausgeführt, könnten die Arme 1 über ihre Länge einen verschiedenen Querschnitt aufweisen. Bei einer Verformung würden sich dann "Sollbiegestellen" ergeben. Es wäre auch möglich, das Tarnnetz teilweise oder zur Gänze elastisch auszubilden, wodurch sich eine bessere Anpassung an das jeweilige Gestell ergibt. Die Garnierung kann aus herkömmlichen Garnierungsmaterial geschnitten oder gestantzt sein, wobei unterschiedlichste Oberflächen, Glanzgrade und Farben verwendet werden können. Es ist auch eine Ausrustung mit radardämmenden Materialien bzw. mit radarreflektierenden Materialien möglich.

Zur Vermeidung von scharfen Randkonturen können Verlängerungselemente, z.B. nach außen ragende Arme vorgesehen werden. Auch die Verwendung von innen eingehängten Teilen zur Schatten- bzw. Körperbildung ist möglich.

## Patentansprüche

1. Vorrichtung zur Tarnung militärischer Geräte, bestehend aus einem mehrere Tragarme (1) aufweisenden Gestell, das ein Tarnnetz od. dgl. trägt, wobei das obere Ende mindestens einiger Tragarme (1) an einem Verbindungskörper (2) befestigt ist und die Tragarme (1) elastisch verformbar ausgebildet sind, **dadurch gekennzeichnet,** daß die dem Verbindungskörper (2) gegenüberliegenden Enden der Tragarme (1) mittels Seilen (4) miteinander verbunden sind und am Verbindungskörper (2) oder an einzelnen Tragarmen (1) ein Zugseil (5,8) angreift, das die Tragarme (1) in einer solchen Stellung hält, daß das zu tarnende Gerät als unregelmäßiges Gebilde erscheint.

2. Vorrichtung nach Anspruch 1, **dadurch gekennzeichnet,** daß zum verschieden starken Spannen des Zugseiles (5,8) oder der Zugseile eine Klemme (7) oder Klemmen angeordnet sind.

3. Vorrichtung zur Tarnung militärischer Geräte, bestehend aus einem mehrere Tragarme (1) aufweisenden Gestell, das ein Tarnnetz od. dgl. trägt, wobei das obere Ende mindestens einiger Tragarme (1) an einem Verbindungskörper (2) befestigt ist, **dadurch gekennzeichnet,** daß die Tragarme (1) derart plastisch verformbar sind, daß das zu tarnende Gerät als unregelmäßiges Gebilde erscheint.

4. Vorrichtung nach einem der Ansprüche 1 bis 3, **dadurch** **gekennzeichnet,** daß die Tragarme (1) über ihre Länge verschiedene Querschnitte aufweisen.

5. Vorrichtung nach einem der Ansprüche 1 bis 4, **dadurch** **gekennzeichnet,** daß der Verbindungskörper (2) scheibenförmig ausgebildet ist.

6. Vorrichtung nach einem der Ansprüche 1 bis 5, **dadurch** **gekennzeichnet,** daß das Tarnnetz mindestens teilweise elastisch ausgebildet ist.

## Claims

1. Device for the camouflaging of military equipment, consisting of a rack with several supporting lugs (1) carrying a camouflaging net or similar, whereby the upper ends of at least several of the supporting lugs (1) are linked to a connecting element (2) and the supporting lugs (1) are made of an elastic material, **characterized in that** the ends of the lugs (1) facing the connecting element (2) are interlinked by means of ropes (4) and in that a traction rope (5, 8) is attached to the connecting element (2) or to some of the supporting lugs (1), thus holding the supporting lugs (1) in a position as to make the camouflaged object appear irregular in shape.

2. Device according to Claim 1, **characterized in that** one clip (7) or several clips are attached to permit varying degrees of stretching the traction rope (5, 8) or traction ropes.

3. Device for the camouflaging of military equipment, consisting of a rack with several supporting lugs (1) carrying a camouflaging net or similar, whereby the upper ends of at least several of the supporting lugs (1) are linked to a connecting element (2), **characterized in that** the supporting lugs (1) can be bent in such a way as to make the camouflaged object appear irregular in shape.

4. Device according to one of Claims 1 to 3, **characterized in that** the cross-sections of the supporting lugs (1) vary over their length.

5. Device according to one of Claims 1 to 4, **characterized in that** the connecting element (2) is disc-shaped.

6. Device according to one of Claims 1 to 5, **characterized in that** the camouflaging net is at least partly elastic.

## Revendications

1. Dispositif de camouflage pour des appareils militaires, qui a la forme d'un chevalet avec plusieurs bras (1) portant un filet de camouflage etc. et dans lequel le bout supérieur d'un certain nombre des bras (1) est lié à un élément de raccord (2) et les bras (1) sont faits de matière élastique, **caracterisé en ce que** les bouts des bras (1) positionnés en face de l'élément de raccord (2) sont liés les uns aux autres à l'aide des câbles (4) et en ce qu'un câble tracteur (5, 8) est lié à l'élément de raccord (2) ou à quelques-uns des bras (1) pour tenir les bras (1) dans une position qui créé un objet irrégulier qui complique l'identification de l'appareil militaire comme tel.

2. Dispositif selon revendication 1, **caracterisé en ce qu'**une pince (7) ou plusieurs pinces sont attachées au dispositif qui permettent de serrer le câble tracteur (5, 8) plus ou moins fortement.

3. Dispositif de camouflage pour des appareils militaires, tenant la forme d'un chevalet avec plusieurs bras (1) portant un filet de camouflage etc. et dans lequel le bout supérieur d'un certain nombre des bras (1) est lié à un élément de raccord (2), **caracterisé en ce que** les bras (1) peuvent être orientés pour former un object irrégulier et compliquer l'identification de l'appareil militaire comme tel.

4. Dispositif selon l'une des revendications 1 à 3, **caracterisé en ce que** les bras (1) présentent une vue de coupe qui change plusieurs fois le long de chaque bras.

5. Dispositif selon l'une des revendications 1 à 4, **caracterisé en ce que** l'élément de raccord (2) a la forme d'un disque.

6. Dispositif selon l'une des revendications 1 à 5, **caracterisé en ce qu'**une partie du filet de camouflage est fait de matière élastique.
